# EUROPÄISCHE PATENTSCHRIFT

(11) **EP 3 201 367 B1**
(45) Veröffentlichungstag und Bekanntmachung des Hinweises auf die Patenterteilung: **13.06.2018**
(21) Anmeldenummer: 15750684.1
(22) Anmeldetag: 06.08.2015
(51) Int. Cl.: C21C 5/35, C21C 5/46, F27D 21/00, F27D 19/00, C21C 5/38

(54) **VERFAHREN UND VORRICHTUNG ZUM BESTIMMEN DES ZEITPUNKTES DER ZÜNDUNG BEI EINEM SAUERSTOFFBLASVERFAHREN**
METHOD AND DEVICE FOR DETERMINING THE TIME OF IGNITION IN AN OXYGEN BLOWING METHOD
PROCÉDÉ ET DISPOSITIF DE DÉTERMINATION DU MOMENT D'ALLUMAGE POUR UN PROCÉDÉ DE SOUFFLAGE À L'OXYGÈNE

(30) Priorität: 30.09.2014 EP 14186962
(43) Veröffentlichungstag der Anmeldung: 09.08.2017
(73) Patentinhaber: Primetals Technologies Austria GmbH, 4031 Linz (AT)
(72) Erfinder: VOGLMAYR, Bernhard, A-4020 Linz (AT); HARTL, Franz, A-4720 Kallham (AT); ROHRHOFER, Andreas, A-4020 Linz (AT)
(74) Vertreter: Metals@Linz
(86) Internationale Anmeldenummer: PCT/EP2015/068148
(87) Internationale Veröffentlichungsnummer: WO 2016/050399

(56) Entgegenhaltungen:
- WO-A1-2007/109875
- DE-A1-102012 224 184

## Beschreibung

Die Erfindung betrifft ein Verfahren zum Bestimmen des Zeitpunktes der Zündung beim Aufblasverfahren, insbesondere beim LD-Verfahren, in einem Konverter, bei dem der Sauerstoffmengenwert und der Abgastemperaturwert bestimmt werden, sowie eine entsprechende Vorrichtung.

Ziel der Stahlerzeugung ist es, Stahl, also Eisenlegierungen mit geringem Kohlenstoffgehalt und gewünschten Eigenschaften wie Härte, Rostbeständigkeit oder Verformbarkeit, herzustellen.

Bei den Blasverfahren wird das Roheisen mit Sauerstoff gefrischt. Der Oxidationsprozess, der den Kohlenstoffanteil senkt (das Frischen), liefert in diesen Verfahren genug Wärme, um den Stahl flüssig zu halten, eine externe Wärmezufuhr ist in den Konvertern deshalb nicht notwendig. Die Blasverfahren kann man zusätzlich in Aufblasverfahren und Bodenblasverfahren unterteilen. Zu den Bodenblasverfahren gehören das Bessemer-Verfahren, das Thomas-Verfahren, die Rennfeuer und frühe Hochöfen. Das bekannteste Aufblasverfahren ist das LD-Verfahren.

Beim Linz-Donawitz-Verfahren (kurz LD-Verfahren) werden in den LD-Konverter metallischer Schrott und flüssiges Roheisen eingefüllt und Schlackenbildner hinzugegeben. Über eine Lanze wird Sauerstoff auf die Schmelze geblasen. Dabei verbrennen im Stahl unerwünschte Begleitelemente wie Schwefel, Phosphor, Kohlenstoff usw. und gehen in das Rauchgas oder die Schlacke über. Durch die mit der Verbrennung verbundene enorme Wärmeentwicklung wird der beigegebene Schrott aufgeschmolzen bzw. kann durch Zugabe von Schrott und Erz der Roheiseneinsatz verringert und die Schmelze gekühlt werden. Die Blasdauer beträgt zwischen 10 und 20 Minuten und wird so gewählt, dass die gewünschte Entkohlung und die Verbrennung der unerwünschten Beimengungen sowie die erwünschte Endtemperatur erreicht werden. Der fertige Stahl wird durch Kippen des Konvertergefäßes in Pfannen abgestochen. Erst wird das Stahlbad mit einer Temperatur von mehr als 1. 600°C durch das Abstichloch in eine Pfanne abgestochen, danach wird die Schlacke über den Konverterrand abgegossen.

Der Konverter kann in einer Konvertereinhausung ("Doghouse") angebracht sein, welche verschiebbare Tore aufweist und die Aufgabe hat, die Umgebung vor Auswürfen aus dem Konverter zu schützen und Gasausschwallungen zwischen Konvertermund und Abgaskühlkamin in den Kühlkamin oder in die Sekundärgasabsaugung zu leiten. Als feuerseitige Auskleidung werden vornehmlich Hämatitplatten eingesetzt; gewisse Zonen erhalten eine feuerfeste Bestampfung oder aber, im Bereich der flexiblen Decke, auch Platten aus hitzebeständigem Stahl.

Die Verbrennung im Konverter setzt aber nicht sofort mit dem Beginn des Einblasens des Sauerstoffs ein, sondern verzögert sich in der Regel um einige Sekunden bis zu 90 Sekunden, um dann spontan zu einem nicht vorbestimmbaren Zeitpunkt einzusetzen. Die Kenntnis des genauen Zeitpunkts der Zündung ist sehr wichtig, weil nur ab diesem Zeitpunkt der Sauerstoff in Reaktion mit der Schmelze tritt und die tatsächliche Dauer dieser Reaktion für die Prozessführung und die Stahlqualität, insbesondere dessen Kohlenstoffgehalt, ausschlaggebend ist. Zusammen mit anderen Parametern ermöglicht der Zeitpunkt der Zündung die Steuerung des Blasvorgangs vom Anfang bis zum Ende. Durch eine genaue Kenntnis des Zeitpunkts der Zündung kann die Qualität des Stahls verbessert werden, und ein erneutes Einblasen von Sauerstoff (Nachblasen) oder ein erneutes Aufkohlen (verbunden mit neuerlichem Schwefeleinsatz) fällt weg. Die Wiederholbarkeit des Blasvorgangs wird verbessert, was sich auch positiv auf die weiteren Schritte der Prozesskette, etwa die Sekundärmetallurgie, auswirkt.

Aktuell eingesetzte Verfahren beruhen auf manuellen Eingaben oder nicht absolut verlässlichen automatisierten Systemen. Bisher wurde der Zeitpunkt der Zündung durch den Operator mittels Beobachtung des Konverters bestimmt und somit der Zeitpunkt der Zündung manuell in die Prozesssteuerung eingegeben. Starke Rauch- und Staubentwicklung beeinträchtigen die eindeutige Zünderkennung durch den Operator jedoch, ebenso wie Unerfahrenheit oder eventuelle Unaufmerksamkeit des Operators. Diese Methode ist aber mit einer Zeitverzögerung zwischen dem tatsächlichen Zeitpunkt der Zündung und der Erfassung des Zeitpunkts der Zündung von mehreren Sekunden, oft bis zu 30 Sekunden, verbunden. Eine derart zeitverzögerte Bestimmung des Zeitpunkts der Zündung ist jedoch für die Prozessführung nachteilig. Zudem kann der Zeitpunkt der Zündung im Nachhinein nicht exakt, sondern nur annähernd bestimmt werden.

Auch die Wärmedehnung im Kopf der Lanze kann zur Bestimmung des Zeitpunkts der Zündung herangezogen werden (mittels Dehnmessstreifen). Dies bedingt jedoch einen hohen technischen Aufwand und ermöglicht nur eine verzögerte Bestimmung des Zeitpunkts der Zündung.

Bei einem geöffneten Doghouse beispielsweise kann das Bedienpersonal direkt die Reaktion einsehen und den Zündzeitpunkt erkennen. Ein geöffnetes Doghouse birgt aber immer ein immenses Sicherheitsrisiko. So kann der Zündzeitpunkt manuell durch Drücken eines Knopfs gesetzt werden. Auch kann durch eine installierte Kamera das Bedienpersonal die Reaktion auf einem Monitor verfolgen.

Ein automatisches optisches Verfahren ist die Verbindung der Kamera-Aufnahme mit einem Auswertesystem, welches das Bildmaterial analysiert und so den Zündzeitpunkt automatisch an das Prozessmodell weitergibt. Die Lösungen mit Videokamera haben jedoch einen hohen Installationsaufwand zur Folge, da die Kamera entsprechend gekühlt und über eine nicht verschmutzbare Öffnung freie Sicht auf den Konvertermund garantiert werden muss.

Aus der DE 10 2012 224 184 A1 ist bekannt, im Rahmen eines Sauerstoff-Blasverfahrens mehrere Betriebsgrößen zu erfassen und anhand einer Verknüpfung der Betriebsgrößen Zielgrößen des Betriebs zu ermitteln. Als zu erfassende Betriebsgrößen werden unter anderem die Abgaszusammensetzung, die Abgastemperatur und die Strahlungsleistung der Konverterflamme genannt. Als Zielgrößen werden ein Kohlenstoffendgehalt, Temperatur und Zusammensetzung der Schmelze genannt.

Aus der WO 2007/109 850 A1 ist bekannt, im Rahmen des Betriebs eines Sauerstoff-Blasofens mittels fotosensitiver Elemente eine Abgaszusammensetzung zu ermitteln und beim Betrieb des Blasofens zu berücksichtigen.

Aus der Patentschrift AT 299 283 B ist bekannt, zur genauen Feststellung des Zündungszeitpunktes die Flammenhelligkeit durch eine Fotozelle, also einer Elektronenröhre im weiteren Sinn, zu messen. Die Fotozelle wird gemäß AT 299 283 B mit ihrer optischen Achse horizontal etwa 10 cm über der Oberkante der Konvertermündung angeordnet, sodass sie bei offener Kaminhaube jene Strahlung detektiert, die zwischen Oberkante der Konvertermündung (Konvertermund) und Unterkante der Kaminhaube (Abzugshaube) austritt. Die Fotozelle wird nun so eingestellt, dass ihr Steuerstrom bei einer Temperatur der anvisierten Reaktionsgase von über etwa 1100°C, vorzugsweise etwa 1200°C, auftritt und damit den Zeitpunkt der Zündung darstellt. Der Steuerstrom der Fotozelle löst die Messung für die vorausbestimmte "metallurgische" Sauerstoffmenge aus.

Nachteilig am Verfahren der AT 299 283 B ist, dass diese nur einen einzigen Datenwert liefert, der für die sichere Zünderkennung des Aufblasverfahrens oft nicht ausreichend ist. Die Fotozelle könnte auch durch eine einmalige Störung, etwa einem einzigen Funken nahe an der Fotozelle, ausgelöst werden, obwohl die eigentliche Zündung des Sauerstoffs noch nicht stattgefunden hat.

In der AT 509 866 A4 werden frühestens beginnend mit dem Sauerstoffblasen bzw. Erreichen eines gewissen O₂-Durchflusses mehrere zeitlich aufeinander folgende Bilder des Bereichs zwischen Konvertermund und Abzugshaube mittels eines CCD-Bildsensors aufgenommen und aufgrund der von den Sensor gemessenen Strahlungsintensität ein Verlauf der Strahlungsintensität über die Zeit bestimmt und jener Zeitpunkt, bei dem eine vorbestimmte Strahlungsintensität oder ein vorbestimmter Anstieg der Strahlungsintensität erreicht wird, als Zeitpunkt der Zündung festlegt.

Es ist daher eine erste Aufgabe der Erfindung, ein Verfahren anzugeben, das eine verlässliche und redundante Bestimmung des Zeitpunkts der Zündung erlaubt. Eine zweite Aufgabe liegt in der Angabe einer Vorrichtung, welche sich insbesondere zum Durchführen des Verfahrens eignet.

Die auf das Verfahren bezogene Aufgabe wird gelöst durch die Angabe eines Verfahrens zum Bestimmen des Zeitpunktes der Zündung bei einem Sauerstoffblasverfahren, insbesondere beim LD-Verfahren, in einem Konverter, wobei ein Sauerstoffmengenwert für die Menge des aufgeblasenen Sauerstoffs und ein Abgastemperaturwert für die aktuelle Abgastemperatur in dem durch das Sauerstoffblasverfahren entstehenden Abgasen bestimmt wird und jener Zeitpunkt, bei dem ein vorab festgelegter Sauerstoffgrenzwert für die Menge des Sauerstoffs und gleichzeitig ein vorab festgelegter Abgastemperaturgrenzwert im Abgas erreicht wird, als Zeitpunkt der Zündung festlegt wird.

Die auf die Vorrichtung bezogene Aufgabe wird gelöst durch die Angabe einer Vorrichtung zum Bestimmen des Zeitpunktes der Zündung bei einem Sauerstoffblasverfahren, insbesondere beim LD-Verfahren, umfassend einen Konverter, welcher zum Einblasen von Sauerstoff vorgesehen ist, wobei eine Einrichtung zur Ermittlung eines Sauerstoffmengenwerts für die Menge des aufgeblasenen Sauerstoffs vorgesehen ist und eine Einrichtung zur Ermittlung eines Abgastemperaturwerts für die aktuelle Abgastemperatur in dem durch das Sauerstoffblasverfahren entstehenden Abgasen vorgesehen ist und jener Zeitpunkt, bei dem ein Erreichen eines vorab festgelegten Sauerstoffgrenzwertes für die Menge des Sauerstoffs und gleichzeitig ein vorab festgelegter Abgastemperaturgrenzwert im Abgas bewirkt ist, als Zeitpunkt der Zündung festgelegt wird. Hierbei werden der aktuell gemessene Abgastemperaturwert und der Sauerstoffmengenwert an eine Recheneinheit übermittelt. Die Recheneinheit umfasst einen Auswertealgorithums, welcher zumindest den aktuell gemessenen Abgastemperaturwert und den Sauerstoffmengenwert mit dem Abgasgrenztemperaturwert und Sauerstoffgrenzmengenwert vergleicht.

Beim Blasprozess wird Sauerstoff auf die Flüssigmetallschmelze aufgeblasen. Diese kumulierte, geblasene O₂-Menge wird über z.B. über einen Volumenstrommesssensor gemessen und gemeinsam mit dem aktuell gemessenen Abgastemperaturwert z.B. an ein Computersystem übermittelt. Es wurde erkannt, dass, sobald die Zündung erfolgt ist, ein Anstieg des Abgastemperaturwertes festzustellen ist. Überschreitet dieser Wert einen voreingestellten Grenzwert bei gleichzeitigem Vorhandensein einer gewissen aufgeblasenen O₂-Menge, kann auf eine erfolgte Zündung geschlossen werden. D.h. durch eine UND-Verknüpfung der O₂- und Temperatur-Bedingung, z.B. in der Form O₂-Menge > 270 Nm3 und Temperatur > 500 °C, ergibt sich eine sehr robuste und reproduzierbare Zündbedingung, die die relativ unzuverlässige Zünderkennung durch den Operator obsolet macht.

Durch die Erfindung ist eine zuverlässige automatische Zünderkennung möglich. Durch die Erfindung ist zudem ein exakteres Erreichen der Zielwerte des Prozessmodells möglich. Auch kann eine Reduktion von Nachblasroutinen erfolgen und O₂, welches beim Blasverfahren benötigt wird, eingespart werden. Erfindungsgemäß ist nun eine Erzeugung von reproduzierbaren Stahlqualitäten möglich. Zudem ist eine kostengünstige Umsetzung möglich, wenn eine O₂-Volumenstrommessung schon vorhanden ist. Die Installation solch einer Messung ist weiter kostengünstig nachzurüsten, falls diese nicht vorhanden ist. Durch die Erfindung ist eine maximale Nutzung von Tiegelgas erreichbar, da dies zuverlässig über die Primärentstaubung in den Gasometer geführt werden kann. Auch ist eine Minderung des Explosionsrisikos durch zu spät erkannte Zündungen des O₂-Blasverfahrens bei der Sekundärentstaubung erlangbar. Durch die Erfindung sind vorteilhafterweise besser eingestellte Prozessmodelle und dadurch bessere Stahlqualitäten erzeugbar. Auch ist eine einfache Umsetzung vorteilhaft.

In den Unteransprüchen sind weitere vorteilhafte Maßnahmen aufgelistet, die beliebig miteinander kombiniert werden können, um weitere Vorteile zu erzielen.

In vorteilhafter Ausgestaltung wird der Abgastemperaturwert an einem Abgaskamin erfasst, hier insbesondere am vertikalen Abschnitt des Abgaskamins oder an dem Abschnitt, welcher fluidtechnisch vor dem Verdampfungskühlereintritt angeordnet ist. Auch kann der Abgastemperaturwert an einem Verdampfungskühlereintritt eines Verdampfungskühlers erfasst werden. Dort ist die Messung der Temperatur besonders einfach bzw. ist die Anbringung einer Messvorrichtung besonders einfach.

Bevorzugt werden der Sauerstoffmengenwert und der Abgastemperaturwert kontinuierlich bestimmt. Auch können der Sauerstoffmengenwert und der Abgastemperaturwert kontinuierlich nach dem Beginn des Aufblasens des Sauerstoffs und/oder während des Aufblasens bzw. während des Aufblasprozesses bestimmt werden. Dadurch kann eine Vereinfachung im Verfahren durch weniger Messwerte herbeigeführt werden. Auch andere Positionen sind jedoch denkbar.

In bevorzugter Ausgestaltung wird der Sauerstoffmengenwert mittels eines Volumenstrommesssensors ermittelt. Der Sauerstoff wird mittels einer Lanze in den Konverter eingeblasen, wobei die Lanze mit einem Sauerstoffvorrat mit Ventil verbunden ist. Bevorzugt wird nun die Ermittlung des Sauerstoffmengenwerts durch einen im Bereich des Ventils, insbesondere am Ventil, angebrachten Volumenstrommesssensors vorgenommen. Dort ist eine besonders einfache Bestimmung des Sauerstoffmengenwerts möglich.

Bevorzugt werden der Sauerstoffgrenzmengenwert und/oder der Abgasgrenztemperaturwert empirisch ermittelt. D.h. dass die Grenzwerte zur Signalisierung einer Zündung z.B. auf Basis einer Messreihe empirisch ermittelt werden. Diese können beispielsweise je nach Konverter und Konverterinhalt variieren. Die Grenzwerte können in einer Datenbank hinterlegt werden. Auch können diese in gewissen Abständen aktualisiert werden.

Bevorzugt wird der Auswertealgorithmus in der Recheneinheit erst mit Beginn des Sauerstoffblasens aktiviert. Jedoch kann der Auswertealgorithmus in der Recheneinheit nur während des Sauerstoffblasens aktiviert werden. Beim Blasprozess wird Sauerstoff auf die Flüssigmetallschmelze aufgeblasen. Diese kumulierte, geblasene O₂-Menge wird über z.B. über einen Volumenstrommesssensor gemessen und gemeinsam mit dem aktuell gemessenen Abgastemperaturwert an ein Computersystem übermittelt. Auf dem Computersystem läuft der Auswertealgorithmus. Der Auswertealgorithmus basiert nun auf folgenden Zusammenhängen: Ist die Zündung erfolgt, so ist ein Anstieg der Abgastemperaturwert festzustellen. Überschreitet dieser Wert einen voreingestellten Grenzwert bei gleichzeitigem Vorhandensein einer gewissen aufgeblasenen O₂-Menge, kann auf eine erfolgte Zündung geschlossen werden. Durch eine Rückmeldung von der aktuell aktiven Prozessphase kann die Auswertung abhängig davon aktiv geschalten werden. So kann der Auswertealgorithmus beim Chargieren, Nachblasen, Abstechen, usw. inaktiv, zu Beginn des Blaszyklusses hingegen aktiv sein.

Zudem kann eine Überwachung des Zusammenhangs zwischen einem Temperaturanstieg und dem Sauerstoffmengenwert in der Recheneinheit vorgesehen sein. Bei Nichteintritt dieses Zusammenhangs, insbesondere bei Nichteintritt eines Temperaturanstiegs, ist bevorzugt ein Alarm ausgebbar. Auch kann ein Alarmsystem und/oder eine Benutzerschnittstelle (HMI = Human-Machine-Interface System) und/oder ein Multimediagerät, an das der Alarm weitergegeben wird, vorgesehen sein.

Auch kann das Alarmsystem den Alarm anschließend erst an eine Benutzerschnittstelle (HMI = Human-Machine-Interface System) und/oder ein Multimediagerät, weitergeben. Da der Zusammenhang zwischen Temperatur-Anstieg und O₂-Konzentration charakteristisch für den Blasprozess ist, kann dieser durch ein Rechnersystem, insbesondere ein Computersystem, ebenfalls überwacht werden. Tritt dieser Zusammenhang nach genügend langer Zeit nicht ein, so kann von einem Problem im Blasprozess ausgegangen werden. Dieser Alarm kann einem Alarmsystem zugeführt oder mithilfe einer Benutzerschnittstelle (HMI) oder einem anderen mobilem Visualisierungsgerät dem Bedienpersonal angezeigt werden.

Auch kann eine Kamera mit einem Sensor vorgesehen sein, der mehrere Fotodioden enthält, vorzugsweise mit einem CCD-Bildsensor, wobei die Kamera mit ihrer optischen Achse auf einem Spalt zwischen einem Konvertermund und einer Abzugshaube ausgerichtet ist, sowie ein Rechner zur Auswertung der Bilder der Kamera, wobei der Rechner so programmiert ist, dass er aufgrund der von den Sensoren aufgenommenen Strahlungsintensität einen Verlauf der Strahlungsintensität über die Zeit bestimmt. Frühestens (weil sonst gegebenenfalls andere, nicht von der Zündung stammende Flammen noch hell lodern) beginnend mit dem Sauerstoffblasen (etwa beim Erreichen eines gewissen Sauerstoff-Durchflusses) werden mehrere zeitlich aufeinander folgende Bilder desselben Bereichs zwischen Konvertermund und Abzugshaube mittels eines Sensors, der mehrere, jeweils einem Bildpunkt entsprechende Fotodioden enthält, vorzugsweise mittels eines CCD-Bildsensors, aufgenommen, wird aufgrund der von den Fotodioden gemessenen Strahlungsintensität ein Verlauf der Strahlungsintensität über die Zeit bestimmt und wird jener Zeitpunkt, bei dem eine vorbestimmte Strahlungsintensität oder ein vorbestimmter Anstieg der Strahlungsintensität erreicht wird, als Zeitpunkt der Zündung festlegt. Beide Vorrichtungen/Verfahren können zum Bestimmen des Zündungszeitpunkts auch miteinander verknüpft werden. Die Verbindung der beiden Verfahren liefert ein noch weiter verbessertes Ergebnis für den Zündzeitpunkt.

Durch das erfindungsgemäße Verfahren und die erfindungsgemäße Vorrichtung ist eine zuverlässige automatische Zünderkennung möglich. Auch kann die Genauigkeit des Auslösezeitpunkts weiter erhöht werden. Auch ist ein exakteres Erreichen der Zielwerte des zugrunde liegenden Prozessmodells sowie eine Reduktion von Nachblasroutinen erreichbar. Vorteilhafterweise wird zudem O₂, welches beim Blasverfahren benötigt wird, eingespart. Durch die zuverlässige automatische Zünderkennung wird die Erzeugung von reproduzierbaren Stahlqualitäten gewährleistet. D.h. dass durch besser eingestellte Prozessmodelle eine Erzeugung von besseren Stahlqualitäten ermöglicht wird.

Besonders vorteilhaft ist die Minderung des Explosionsrisikos bei der Sekundärentstaubung durch zu spät erkannte Zündungen des O₂-Blasverfahrens. Auch ist eine kostengünstige Umsetzung des Verfahrens bzw. der Vorrichtung möglich, da die O₂ Volumenstrommessung leicht anzubringen ist. Auch eine maximale Nutzung von Tiegelgas ist möglich, da dieses zuverlässig über eine Primärentstaubung in einen Gasometer geführt werden kann. Die Erfindung kann zudem kostengünstig in ein bestehendes Condition Monitoring System eingebunden werden.

Weitere Merkmale, Eigenschaften und Vorteile der vorliegenden Erfindung ergeben sich aus der nachfolgenden Beschreibung unter Bezugnahme auf die beiliegenden Figuren. Darin zeigen schematisch:
- Fig. 1:: eine seitliche Schnittansicht eines Konverters mit erfindungsgemäßem Sensor,
- Fig. 2:: schematisch das Verfahren.

Obwohl die Erfindung im Detail durch das bevorzugte Ausführungsbeispiel näher illustriert und beschrieben wird, ist die Erfindung nicht durch die offenbarten Beispiele eingeschränkt. Variationen hiervon können vom Fachmann abgeleitet werden, ohne den Schutzumfang der Erfindung, wie er durch die nachfolgenden Patentansprüche definiert wird, zu verlassen.

In Fig. 1 ist der Konverter 1 dargestellt, in welchem sich der zu frischende Einsatz befindet, nämlich Schrott und stückiges Roheisen 2 sowie flüssiges Roheisen 3. Über dem Konvertermund, zu dem sich der Konverter 1 nach oben hin verjüngt, ist der Abgaskamin 4 angeordnet. Dieser ist in verschiedene Abschnitte unterteilbar und mit einem Verdampferkühler 16 fluidtechnisch verbunden. Eine Abzugshaube 5, welche entlang des Doppelpfeils 6 abgesenkt bzw. angehoben werden kann, umgibt den Abgaskamin 4. Sie dient zum Abdichten des Konvertermunds und zum Auffangen der Frischgase während des Frischens. Die heb- und senkbare Lanze 7 wird durch die Öffnung 8 des Abgaskamins 4 in den Konverter 1 eingeführt.

Die Lanze 7 senkt sich von der Position H₂, in welcher die Lanze 7 mit durchgehenden Strichen gezeichnet ist und wo die Sauerstoffzufuhr noch nicht geöffnet ist, bis zur Betriebsposition H₁ ab. Bereits kurz vor Erreichen der Betriebsposition H₁ wird die Sauerstoffzufuhr geöffnet und der zum Blasen benötigte Sauerstoff 9 tritt aus. Die Lanze 7 wird weiter abgesenkt, während Sauerstoff 9 aus der Mündung austritt, bis sie die Betriebsposition H₁ erreicht, welche strichpunktiert dargestellt ist. Bei Erreichen der Betriebsposition H₁ sollte die Zündung erfolgen, wenn keine Zündverzögerung auftritt. Wenn jedoch die Zündung durch überstehenden Schrott oder dergleichen verzögert wird, so strömt eine Menge Sauerstoff aus, die an der Frischreaktion nicht teilnimmt, und sehr wohl berücksichtigt werden muss.

Erfolgt die Zündung, so steigen die Reaktionsgase 10 aus dem Konverter 1 auf, die vorwiegend aus Kohlenmonoxid (CO) bestehen. Die Abzugshaube 5 ist dann, wie in Fig. 1 dargestellt, offen, sodass sogenannte Falschluft 11 durch den Spalt zwischen Abzugshaube 5 und Konverter 1 bzw. dessen Konvertermund einströmt. Das Kohlenmonoxid der Reaktionsgase 10 verbrennt mit Luft. Die mit der Zündung beginnende Verbrennung des Blasesauerstoffs mit dem Kohlenstoff aus dem Roheisen erzeugt weiß leuchtende Flammen bzw. Gase.

Bei dem Sauerstoffblasverfahren wird mit hohem Druck (bis 12 bar) Sauerstoff auf das Metallbad aufgeblasen. In einer heftigen Reaktion oxidiert der Sauerstoff das Eisen zu Eisenoxid und den Kohlenstoff zu Kohlenmonoxid (CO), wobei das Eisenoxid den Sauerstoff sofort an die Eisenbegleiter weitergibt. Im Reaktionszentrum, dem Brennfleck, entstehen Temperaturen von 2500 bis 3000°C und eine lebhafte umlaufende Badbewegung, die auch noch während des Prozesses noch nicht gefrischte Teile des Bades an den Brennfleck heranführt.

Zur exakten Prozessführung durch die Prozessmodelle ist eine exakte Erkennung des Zündzeitpunkts von immenser Wichtigkeit. Ab diesem Zeitpunkt beginnt der von der Blaslanze aufgeblasene O₂ mit der Flüssigmetallschmelze zu reagieren. Wird dieser Zeitpunkt nicht richtig erkannt, kann es zu Folgen wie beispielsweise einem nicht exakten Erreichen der Zielwerte des Prozessmodells kommen. Auch können Nachblasroutinen benötigt werden.

Auch kann ein erhöhter O₂-Verbrauch durch "Nachblasen" vorkommen. Als weitere Folge eines nicht richtig erkannten Zeitpunkts können auch Stahlqualitäten nicht reproduzierbar erzeugt werden. Auch kann vom Prozess erzeugtes CO-Gas nicht verwertet werden - es kommt zur Vollverbrennung.

Auch kann es zu einem erhöhten Explosionsrisiko bei der Sekundärentstaubung kommen, da durch die Schlauchfilteranlagen zündbares Gas geführt wird. Zudem beruhen die aktuell eingesetzten Verfahren auf manuellen Eingaben oder nicht absolut verlässlichen automatisierten Systemen.

Die Schwierigkeiten im Zusammenhang mit einer visuellen Zünderkennung durch den Operator beim LD-Prozess sind daher hinlänglich bekannt: keine oder schlechte Reproduzierbarkeit, erfahrene Tiegelfahrer sind notwendig, es ist ein offenes Doghouse zu Beginn der Blasphase notwendig, was ein potentielles Sicherheitsrisiko darstellt etc.. Falls kein Zündsignal seitens des Operators kommt, kann dies zu einer erhöhten Belastung des Abgaskamins 4 führen. Bei manchen Anlagen wird dann das Zündsignal nach einer hinreichend langen Zeit automatisch generiert, wobei es sich hierbei um ein stark verzögertes Signal im Vergleich zum tatsächlichen Zündzeitpunkt handelt.

Diese Probleme werden mithilfe der Erfindung nun vermieden.

Das vorgeschlagene Verfahren bzw. Vorrichtung beruht auf der Analyse des Sauerstoffmengenwerts, d.h. der kumulierten, geblasenen O₂-Menge, in Verbindung mit dem sich im Abgas befindlichen Abgastemperaturwert. Diese beiden Parameter haben einen eindeutigen Zusammenhang, wodurch eine Zünderkennung realisiert wird.

In FIG 2 wird das Verfahren schematisch aufgezeigt.

Erfindungsgemäß wird ein Sauerstoffmengenwert 110 für die Menge des aufgeblasenen Sauerstoffs und ein Abgastemperaturwert 20 für die aktuellen Abgastemperatur in den durch das Sauerstoffblasverfahren entstehenden Abgasen bestimmt und jener Zeitpunkt, bei dem ein vorab festgelegter Sauerstoffgrenzwert für die Menge des Sauerstoffs und gleichzeitig ein vorab festgelegter Abgastemperaturgrenzwert im Abgas erreicht wird, als Zeitpunkt der Zündung festlegt.

Beim Blasprozess wird Sauerstoff auf die Flüssigmetallschmelze aufgeblasen. Der Sauerstoffmengenwert 110, welche auch nachfolgend als geblasene O₂-Menge 110 bezeichnet wird, wird z.B. über einen Volumenstrommesssensor gemessen und gemeinsam mit dem aktuell gemessenen Abgastemperaturwert 20 an ein Computersystem 40 übermittelt. Auf dem Computersystem 40 läuft der Auswertealgorithmus 30. Der Abgastemperaturwert 20 kann z.B. am Verdampfungskühlereintritt 15 (FIG 1) erfasst werden. Auch kann der Abgastemperaturwert 20 an dem Abgaskamin 4 (FIG 1), insbesondere dem fluidtechnisch direkt vor dem Verdampfungskühlereintritt 15 (FIG 1) geschalteten Abschnitt 14 des Abgaskamins 4 (FIG 1), erfasst werden. Auch kann sie am vertikalen Abschnitt 17 (FIG 1) des Abgaskamins 4 (FIG 1) erfasst werden. An diesen Stellen ist die Anbringung eines Temperatursensors 18 (FIG 1) besonders einfach.

Der Sauerstoffmengenwert 110 und der Abgastemperaturwert 20 können kontinuierlich bestimmt werden oder aber auch kontinuierlich nach dem Beginn des Aufblasens des Sauerstoffs und/ oder während des Aufblasens bestimmt werden. Auch andere Konstellationen sind vorstellbar, solange sie den Zweck erfüllen.

Der Auswertealgorithmus 30 basiert nun auf folgenden Zusammenhängen: Ist die Zündung erfolgt, so ist ein Anstieg des Abgastemperaturwertes 20 festzustellen. Überschreitet dieser Abgastemperaturwert 20 einen voreingestellten Grenzwert bei gleichzeitigem Vorhandensein einer gewissen aufgeblasenen O₂-Menge 110, kann auf eine erfolgte Zündung geschlossen werden.

Erfindungsgemäß ergibt sich durch eine UND-Verknüpfung der O₂-und Temperatur-Bedingung z.B. in der Form Sauerstoffmengenwert > 270 Nm³ UND Abgastemperaturwert > 500°C eine sehr robuste und reproduzierbare Zündbedingung, die die relativ unzuverlässige Zünderkennung durch den Operator obsolet macht. Der vorab festzulegende Sauerstoffgrenzwert für die Menge des Sauerstoffs und der vorab festzulegende Abgastemperaturgrenzwert zur Signalisierung einer Zündung können auf Basis einer Messreihe empirisch ermittelt werden. Diese können beispielsweise je nach Konverter variieren. Es können aber auch andere mathematische Methoden zum Festlegen der Grenzwerte verwendet werden.

Durch eine Rückmeldung von der aktuell aktiven Prozessphase 50 kann die Auswertung abhängig davon aktiv geschalten werden. So kann der Auswertealgorithmus 30 beim Chargieren, Nachblasen, Abstechen, usw. inaktiv, zu Beginn des Blaszykluses hingegen aktiv sein.

Da der Zusammenhang zwischen Temperaturanstieg und Sauerstoffmengenwert charakteristisch für den Blasprozess ist, kann dieser durch das Computersystem 40 ebenfalls überwacht werden. Tritt dieser Zusammenhang nach genügend langer Zeit nicht ein, so kann von einem Problem im Blasprozess ausgegangen werden.

Dieser Alarm kann einem Alarmsystem 60 zugeführt, oder mithilfe einer Benutzerschnittstelle (Human-Machine-Interface) 70 oder einem anderen mobilem Visualisierungsgerät 80 dem Bedienpersonal angezeigt werden.

Die erfindungsgemäße Vorrichtung eignet sich insbesondere dazu das erfindungsgemäße Verfahren durchzuführen.

Durch die Erfindung kann der "Unsicherheitsfaktor Mensch" im Zusammenhang mit der Zünderkennung eliminiert werden, wodurch eine höhere bzw. reproduzierbarere Produktqualität entsteht. Der Tiegelfahrer braucht sich nicht mehr um die Zünderkennung zu kümmern bzw. die Prozessführung wird vereinfacht (Einsparung eines Bedienelements). Außerdem kann die Sicherheit erhöht werden, da das Doghouse zu Beginn der Blasphase nicht mehr offen stehen muss.

### Bezugszeichenliste

- 1: Konverter, inbesondere Stahlkonverter
- 2: Schrott und stückiges Roheisen
- 3: Flüssiges Roheisen
- 4: Abgaskamin
- 5: Abzughaube
- 6: Richtung der Absenkung bzw. Anhebung der Abzughaube 5
- 7: Lanze
- 8: Öffnung für die Lanze 7
- 9: Sauerstoff
- 10: Reaktionsgase
- 11: Falschluft
- 14: Schräg nach unten gerichtet Abschnitt des Abzugskamins
- 15: Verdampfungskühlereintritt
- 16: Verdampfungskühler
- 17: Horizontalabschnitt des Abzugskamins
- 18: Temperatursensor
- 20: Abgastemperaturwert
- 30: Auswertealgorithums
- 40: Computersystem
- 50: Prozessphase
- 60: Alarmsystem
- 70: Benutzerschnittstelle(HMI = HumanInterfaceSystem)
- 80: Multimediagerät
- 110: Sauerstoffmengenwert

- H₁: Betriebsposition der Lanze 7
- H₂: Position der Lanze 7, wo die Sauerstoffzufuhr geöffnet wird

## Patentansprüche

1. Verfahren zum Bestimmen des Zeitpunktes der Zündung bei einem Sauerstoffblasverfahren, insbesondere beim LD-Verfahren, in einem Konverter (1),
**dadurch gekennzeichnet, dass**
ein Sauerstoffmengenwert (110) für die Menge des aufgeblasenen Sauerstoffs und ein Abgastemperaturwert (20) für die aktuelle Abgastemperatur in den durch das Sauerstoffblasverfahren entstehenden Abgasen bestimmt wird und jener Zeitpunkt, bei dem ein vorab festgelegter Sauerstoffgrenzwert für die Menge des Sauerstoffs und gleichzeitig ein vorab festgelegter Abgastemperaturgrenzwert im Abgas erreicht wird, als Zeitpunkt der Zündung festlegt wird.

2. Verfahren zum Bestimmen des Zeitpunkts der Zündung nach Anspruch 1,
**dadurch gekennzeichnet, dass**
der Abgastemperaturwert (20) an einem Verdampfungskühlereintritt eines Verdampfungskühlers und/oder der Abgastemperaturwert (20) an einem Abgaskamin (4), insbesondere dem fluidtechnisch direkt vor dem Verdampfungskühlereintritt geschalteten Abschnitt des Abgaskamins, erfasst wird.

3. Verfahren zum Bestimmen des Zeitpunkts der Zündung nach einem der vorhergehenden Ansprüche,
**dadurch gekennzeichnet, dass**
der Sauerstoffmengenwert (110) und der Abgastemperaturwert (20) kontinuierlich bestimmt werden.

4. Verfahren zum Bestimmen des Zeitpunkts der Zündung nach einem der vorhergehenden Ansprüche 1-2,
**dadurch gekennzeichnet,dass**
der Sauerstoffmengenwert (110) und der Abgastemperaturwert (20) kontinuierlich nach dem Beginn des Aufblasens des Sauerstoffs und/oder während des Aufblasens bestimmt werden.

5. Verfahren zum Bestimmen des Zeitpunkts der Zündung nach einem der vorhergehenden Ansprüche,
**dadurch gekennzeichnet, dass**
der Sauerstoffmengenwert (110) mittels eines Volumenstrommesssensors ermittelt wird.

6. Verfahren zum Bestimmen des Zeitpunkts der Zündung nach Anspruch 5,
**dadurch gekennzeichenet**, **dass**
der Sauerstoff mittels einer Lanze (7) in den Konverter (1) eingeblasen wird, wobei die Lanze (7) mit einem Sauerstoffvorrat mit Ventil verbunden ist, und wobei die Ermittlung des Sauerstoffmengenwertes (110) durch einen im Bereich des Ventils, insbesondere am Ventil, angebrachten Volumenstrommesssensor, vorgenommen wird.

7. Verfahren zum Bestimmen des Zeitpunkts der Zündung nach einem der vorhergehenden Ansprüche,
**dadurch gekennzeichnet, dass**
der Sauerstoffgrenzmengenwert und/oder der Abgasgrenztemperaturwert empirisch ermittelt werden.

8. Verfahren zum Bestimmen des Zeitpunkts der Zündung nach einem der vorhergehenden Ansprüche,
**dadurch gekennzeichnet, dass**
der aktuell gemessene Abgastemperaturwert (20) und der Sauerstoffmengenwert (110) an eine Recheneinheit (40) übermittelt wird und die Recheneinheit (40) einen Auswertealgorithmus (30) umfasst, welcher zumindest den aktuell gemessenen Abgastemperaturwert (20) und den Sauerstoffmengenwert (110) mit dem Abgasgrenztemperaturwert und Sauerstoffgrenzmengenwert vergleicht.

9. Verfahren zum Bestimmen des Zeitpunkts der Zündung nach Anspruch 8,
**dadurch gekennzeichnet, dass**
der Auswertealgorithmus (30) in der Recheneinheit (40) erst mit Beginn des Sauerstoffblasens aktiviert wird.

10. Verfahren zum Bestimmen des Zeitpunkts der Zündung nach Anspruch 8,
**daduch gekennzeichnet**, **dass**
der Auswertealgorithmus (30) in der Recheneinheit (40) nur während des Sauerstoffblasens aktiviert wird.

11. Verfahren zum Bestimmen des Zeitpunkts der Zündung nach einem der vorhergehenden Ansprüche,
**dadurch gekennzeichnet, dass**
zudem der Zusammenhang zwischen dem Temperaturanstieg und dem Sauerstoffmengenwert (110) überwacht wird und bei Nichteintritt des Zusammenhangs, insbesondere bei Nichteintritt eines Temperaturanstiegs, ein Alarm ausgegeben wird.

12. Verfahren zum Bestimmen des Zeitpunkts der Zündung nach Anspruch 11,
**dadurch gekennzeichnet, dass**
der Alarm an ein Alarmsystem (60) und/oder an eine Benutzerschnittstelle (HMI = Human-Machine-Interface System) (70) und/oder ein Multimediagerät (80) weitergegeben wird.

13. Vorrichtung zum Bestimmen des Zeitpunktes der Zündung bei einem Sauerstoffblasverfahren, insbesondere beim LD-Verfahren, umfassend einen Konverter (1),
**dadurch gekennzeichnet, dass**
eine Einrichtung zur Ermittlung eines Sauerstoffmengenwerts (110) für die Menge des aufgeblasenen Sauerstoffs vorgesehen ist und eine Einrichtung zur Ermittlung eines Abgastemperaturwerts (20) für die aktuelle Abgastemperatur in den durch das Sauerstoffblasverfahren entstehenden Abgasen vorgesehen ist und dass eine Recheneinheit vorgesehen ist, an die der aktuell gemessene Abgastemperaturwert (20) und der Sauerstoffmengenwert (110) übermittelt werden, die einen Auswertealgorithums (30) umfasst, welcher zumindest den aktuell gemessenen Abgastemperaturwert (20) und den Sauerstoffmengenwert (110) mit dem Abgasgrenztemperaturwert und Sauerstoffgrenzmengenwert vergleicht, und die den Zeitpunkt, bei dem ein Erreichen eines vorab festgelegten Sauerstoffgrenzwerts für die Menge des Sauerstoffs und gleichzeitig ein vorab festgelegter Abgastemperaturgrenzwert im Abgas bewirkt ist, als Zeitpunkt der Zündung festlegt.

14. Vorrichtung nach Anspruch 13,
**dadurch gekennzeichnet, dass**
ein Verdampfungskühler (16) mit einem Verdampfungskühlereintritt (15) und ein Abgaskamin (4) vorgesehen ist und der Abgastemperaturwert (20) an dem Verdampfungskühlereintritt (15) und/oder an dem Abgaskamin (4), insbesondere dem fluidtechnisch direkt vor dem Verdampfungskühlereintritt (15) geschalteten Abschnitt des Abgaskamins (4), erfassbar ist.

15. Vorrichtung nach Anspruch 13 oder 14,
**daduch gekennzeichnet**, **dass**
ein Volumenstrommesssensor zur Ermittlung des Sauerstoffmengenwerts (110) vorgesehen ist.

16. Vorrichtung nach Anspruch 15,
**daduch gekennzeichnet**, **dass**
der Sauerstoff mittels einer Lanze (7) in den Konverter (1) einblasbar ist, wobei die Lanze (7) mit einem Sauerstoffvorrat mit Ventil verbunden ist, und wobei der Volumenstrommesssensor im Bereich des Ventils, insbesondere am Ventil, angebracht ist.

17. Vorrichtung nach einem der Ansprüche 13 bis 16,
**daduch gekennzeichnet**, **dass**
eine Aktivierung des Auswertealgorithmus (30) in der Recheneinheit erst mit Beginn des Sauerstoffblasens vorgesehen ist.

18. Vorrichtung nach Anspruch 17,
**daduch gekennzeichnet**, **dass**
eine Aktivierung des Auswertealgorithmus (30) in der Recheneinheit nur während des Sauerstoffblasens vorgesehen ist.

19. Vorrichtung nach einem der Ansprüche 13 bis 18,
**daduch gekennzeichnet**, **dass**
eine Überwachung des Zusammenhangs zwischen einem Temperaturanstieg und dem Sauerstoffmengenwert (110) vorgesehen ist und bei Nichteintritt des Zusammenhangs, insbesondere bei Nichteintritt eines Temperaturanstiegs, ein Alarm ausgebbar ist.

20. Vorrichtung nach einem der Ansprüche 13 bis 19,
**daduch gekennzeichnet**, **dass**
ein Alarmsystem (60) und/oder eine Benutzerschnittstelle (HMI = Human-Machine-Interface System)(70) und/oder ein Multimediagerät (80), an das der Alarm weitergegeben wird, vorgesehen ist.

## Claims

1. Method for determining the time of ignition in an oxygen steelmaking process, in particular, in the LD method, in a converter (1),
**characterised in that**
an oxygen quantity value (110) for the quantity of the top-blown oxygen and an exhaust gas temperature value (20) for the current exhaust gas temperature in the exhaust gases arising as a result of the oxygen steelmaking process is determined and the time at which a predetermined oxygen threshold value for the quantity of oxygen and simultaneously a predetermined exhaust gas temperature threshold value in the exhaust gas is reached, is established as the time of ignition.

2. Method for determining the time of ignition according to claim 1,
**characterised in that**
the exhaust gas temperature value (20) is determined at an evaporative cooler inlet of an evaporative cooler and/or the exhaust gas temperature value (20) on an exhaust gas stack (4), in particular, the section of the exhaust gas stack connected in a fluid-technical manner immediately in front of the evaporative cooler inlet.

3. Method for determining the time of ignition according to one of the preceding claims,
**characterised in that**
the oxygen quantity value (110) and the exhaust gas temperature value (20) are continuously determined.

4. Method for determining the time of ignition according to one of the preceding claims 1-2,
**characterised in that**
the oxygen quantity value (110) and the exhaust gas temperature value (20) are continuously determined after starting the top blowing of the oxygen and/or during the top blowing.

5. Method for determining of the time of ignition according to one of the preceding claims,
**characterised in that**
the oxygen quantity value (110) is determined by means of a volume flow measurement sensor.

6. Method for determining of the time of ignition according to claim 5,
**characterised in that**
the oxygen is blown into the converter (1) by means of a lance (7), wherein the lance (7) is connected to an oxygen supply with a valve, and wherein the ascertainment of the oxygen quantity value (110) is undertaken by a volume flow measurement sensor mounted in the area of the valve, in particular, on the valve.

7. Method for determining the time of ignition according to one of the preceding claims,
**characterised in that**
the oxygen threshold quantity value and/or the exhaust gas temperature value are ascertained empirically.

8. Method for determining the time of ignition according to one of the preceding claims,
**characterised in that**
the currently measured exhaust gas temperature value (20) and the oxygen quantity value (110) is relayed to a computing unit (40) and the computing unit (40) comprises an analysis algorithm (30) which compares at least the currently measured exhaust gas temperature value (20) and the oxygen quantity value (110) with the exhaust gas temperature value and oxygen threshold quantity value.

9. Method for determining the time of ignition according to claim 8,
**characterised in that**
the analysis algorithm (30) in the computing unit (40) is not activated until the start of the oxygen blast.

10. Method for determining the time of ignition according to claim 8,
**characterised in that**
the analysis algorithm (30) in the computing unit (40) is only activated during the oxygen blast.

11. Method for determining the time of ignition according to one of the preceding claims,
**characterised in that**
in addition, the connection between the temperature increase and the oxygen quantity value (110) is monitored and if the connection does not occur, in particular, if a temperature increase does not occur, an alarm is emitted.

12. Method for determining the time of ignition according to claim 11,
**characterised in that**
the alarm is relayed to an alarm system (60) and/or to a user interface (HMI = Human Machine Interface System) (70) and/or to a multimedia device (80).

13. Device for determining the time of ignition in an oxygen steelmaking process, in particular, in the LD method, comprising a converter (1),
**characterised in that**
a device for determining an oxygen quantity value (110) is provided for the quantity of the top-blown oxygen and a device for determining an exhaust gas temperature value (20) for the current exhaust gas temperature in the exhaust gases arising as a result of the oxygen steelmaking process is provided and a computing unit is provided to which the currently measured exhaust gas temperature value (20) and the oxygen quantity value (110) are conveyed, which comprises an analysis algorithm (30) which at least compares the currently measured exhaust gas temperature value (20) and the oxygen quantity value (110) to the exhaust gas threshold temperature value and oxygen threshold quantity value, and establishes the time at which a predetermined oxygen threshold value is reached for the quantity of oxygen and a predetermined exhaust gas temperature threshold value is simultaneously effected in the exhaust gas as the time of ignition.

14. Device according to claim 13,
**characterised in that**
an evaporative cooler (16) is provided with an evaporative cooler inlet (15) and an exhaust gas stack (4) and the exhaust gas temperature value (20) can be recorded at the evaporative cooler inlet (15) and/or on the exhaust gas stack (4), in particular, the section of the exhaust gas stack (4) connected in a fluid-technical technical manner immediately in front of the evaporative cooler inlet (15).

15. Device according to claim 13 or 14,
**characterised in that**
a volume flow measurement sensor for ascertaining the oxygen quantity value (110) is provided.

16. Device according to claim 15,
**characterised in that**
the oxygen can be blown into the converter (1) by means of a lance (7), wherein the lance (7) is connected to an oxygen supply with a valve, and wherein the volume flow measurement sensor is mounted in the area of the valve, in particular, on the valve.

17. Device according to one of claims 13 to 16,
**characterised in that**
an activation of the analysis algorithm (30) in the computing unit is not provided until the start of the oxygen blast.

18. Device according to claim 17,
**characterised in that**
activation of the analysis algorithm (30) in the computing unit is only provided during the oxygen blast.

19. Device according to one of claims 13 to 18,
**characterised in that** monitoring of the connection between an increase in temperature and the oxygen quantity value (110) is provided and in the event of the connection not occurring, in particular, if a temperature increase does not occur, an alarm can be emitted.

20. Device according to one of claims 13 to 19,
**characterised in that**
an alarm system (60) and/or a user interface (HMI = Human Machine Interface System) (70) and/or a multimedia device (80) to which the alarm is relayed, is provided.

## Revendications

1. Procédé de détermination du moment de l'allumage lors d'un procédé de soufflage d'oxygène, en particulier lors d'un procédé LD, dans un convertisseur (1),
**caractérisé en ce que**
une valeur de quantité d'oxygène (110) pour la quantité de l'oxygène soufflé et une valeur de température d'effluent gazeux (20) pour la température effective d'effluent gazeux au sein des effluents gazeux résultants du procédé de soufflage d'oxygène sont déterminées, et le moment auquel sont atteintes une valeur limite d'oxygène, définie à l'avance, pour la quantité de l'oxygène et simultanément une valeur unique de température d'effluent gazeux, définie à l'avance, au sein de l'effluent gazeux, est défini comme étant le moment de l'allumage.

2. Procédé de détermination du moment de l'allumage selon la revendication 1,
**caractérisé en ce que**
la valeur de température d'effluent gazeux (20) est enregistrée au niveau d'une entrée d'appareil de réfrigération par évaporation d'un appareil de réfrigération par évaporation et/ou la valeur de température d'effluent gazeux (20) est enregistrée au niveau d'une cheminée d'effluent gazeux (4) en particulier au niveau de la section, raccordée de manière fluidique immédiatement avant l'entrée d'appareil de réfrigération par évaporation, de la cheminée d'effluent gazeux.

3. Procédé de détermination du moment de l'allumage selon l'une quelconque des revendications précédentes,
**caractérisé en ce que**
la valeur de quantité d'oxygène (110) et la valeur de température d'effluent gazeux (20) sont déterminées en continu.

4. Procédé de détermination du moment de l'allumage selon la revendication 1 ou 2,
**caractérisé en ce que**
la valeur de quantité d'oxygène (110) et la valeur de température d'effluent gazeux (20) sont déterminées en continu après le début du soufflage de l'oxygène et/ou pendant le soufflage.

5. Procédé de détermination du moment de l'allumage selon l'une quelconque des revendications précédentes,
**caractérisé en ce que**
la valeur de quantité d'oxygène (110) est déterminée au moyen d'un capteur de mesure volumétrique.

6. Procédé de détermination du moment de l'allumage selon la revendication 5,
**caractérisé en ce que**
l'oxygène est soufflé dans le convertisseur (1) au moyen d'une lance (7), dans lequel la lance (7) est reliée à une réserve d'oxygène grâce à un clapet, et dans lequel la détermination de la valeur de quantité d'oxygène (110) est réalisée grâce à un capteur de mesure volumétrique installé dans le secteur du clapet, en particulier au niveau du clapet.

7. Procédé de détermination du moment de l'allumage selon l'une quelconque des revendications précédentes,
**caractérisé en ce que**
la valeur de quantité limite d'oxygène et/ou la valeur de température limite d'effluent gazeux sont déterminées de manière empirique.

8. Procédé de détermination du moment de l'allumage selon l'une quelconque des revendications précédentes,
**caractérisé en ce que**
la valeur de température d'effluent gazeux (20) effective mesurée et la valeur de quantité d'oxygène (110) sont transmises à une unité de calcul (40) et l'unité de calcul (40) comprend un algorithme d'évaluation (30) qui compare au moins la valeur de température d'effluent gazeux (20) effective mesurée et la valeur de quantité d'oxygène (110) avec la valeur de température limite d'effluent gazeux et la valeur de quantité limite d'oxygène.

9. Procédé de détermination du moment de l'allumage selon la revendication 8,
**caractérisé en ce que**
l'algorithme d'évaluation (30) est activé dans l'unité de calcul (40) avant le début du soufflage d'oxygène.

10. Procédé de détermination du moment de l'allumage selon la revendication 8,
**caractérisé en ce que**
l'algorithme d'évaluation (30) est activé dans l'unité de calcul (40) seulement pendant le soufflage d'oxygène.

11. Procédé de détermination du moment de l'allumage selon l'une quelconque des revendications précédentes,
**caractérisé en ce que**
la relation entre l'augmentation de température et la valeur de quantité d'oxygène (110) est en outre surveillée, et une alarme est émise en cas de non-occurrence de la relation, en particulier en cas de non-occurrence d'une augmentation de température.

12. Procédé de détermination du moment de l'allumage selon la revendication 11,
**caractérisé en ce que**
l'alarme est retransmise à un système d'alarme (60) et/ou à une interface utilisateur (HMI = système d'interface utilisateur-machine) (70) et/ou à un appareil multimédia (80).

13. Dispositif de détermination du moment de l'allumage pour un procédé de soufflage d'oxygène, en particulier pour un procédé LD, comprenant un convertisseur (1),
**caractérisé en ce que**
un appareil destiné à déterminer une valeur de quantité d'oxygène (110) pour la quantité de l'oxygène soufflé est prévu et un appareil destiné à déterminer une valeur de température d'effluent gazeux (20) pour la température d'effluent gazeux effective au sein des effluents gazeux résultants du procédé de soufflage d'oxygène est prévu et une unité de calcul est prévue, à laquelle sont transmises la valeur de température d'effluent gazeux (20) effective mesurée et la valeur de quantité d'oxygène (110), ladite unité comprenant un algorithme d'évaluation (30) qui compare au moins la valeur de température d'effluent gazeux (20) effective mesurée et la valeur de quantité d'oxygène (110) avec la valeur de température limite d'effluent gazeux et la valeur de quantité limite d'oxygène, et qui définit en tant que moment de l'allumage le moment pour lequel est constatée une atteinte d'une valeur limite d'oxygène, définie à l'avance, pour la quantité de l'oxygène et simultanément une valeur limite de température d'effluent gazeux, définie à l'avance, au sein de l'effluent gazeux.

14. Dispositif selon la revendication 13,
**caractérisé en ce que**
un dispositif de réfrigération par évaporation (16) muni d'une entrée de dispositif de réfrigération par évaporation (15) et d'une cheminée d'effluent gazeux (4) est prévu, et la valeur de température d'effluent gazeux (20) est enregistrée au niveau de l'entrée de dispositif de réfrigération par évaporation (15) et/ou au niveau de la cheminée d'effluent gazeux (4), en particulier au niveau de la section, raccordée de manière fluidique immédiatement avant l'entrée de dispositif de réfrigération par évaporation (15), de la cheminée d'effluent gazeux (4).

15. Dispositif selon la revendication 13 ou 14,
**caractérisé en ce que**
un capteur de mesure volumétrique destiné à déterminer la valeur de quantité d'oxygène (110) est prévu.

16. Dispositif selon la revendication 15,
**caractérisé en ce que**
l'oxygène est soufflé dans le convertisseur (1) au moyen d'une lance (7), dans lequel la lance (7) est reliée à une réserve d'oxygène grâce à un clapet, et dans lequel le capteur de mesure volumétrique est installé dans le secteur du clapet, en particulier au niveau du clapet.

17. Dispositif selon l'une quelconque des revendications 13 à 16,
**caractérisé en ce que**
une activation de l'algorithme d'évaluation (30) dans l'unité de calcul est prévue avant le début du soufflage d'oxygène.

18. Dispositif selon la revendication 17,
**caractérisé en ce qu'**une activation de l'algorithme d'évaluation (30) dans l'unité de calcul est prévue seulement pendant le soufflage d'oxygène.

19. Dispositif selon l'une quelconque des revendications 13 à 18,
**caractérisé en ce que**
une surveillance de la relation entre une augmentation de température et la valeur de quantité d'oxygène (110) est prévue, et, une alarme peut être émise en cas de non-occurrence de la relation, en particulier en cas de non-occurrence d'une augmentation de température.

20. Dispositif selon l'une quelconque des revendications 13 à 19,
**caractérisé en ce que**
un système d'alarme (60) et/ou une interface utilisateur (HMI = système d'interface humain-machine) (70) et/ou un appareil multimédia (80), au(x)quel(s) ou à laquelle est retransmise l'alarme, est ou sont prévus.
